# EUROPÄISCHE PATENTSCHRIFT

(11) **EP 0 147 610 B1**
(45) Veröffentlichungstag und Bekanntmachung des Hinweises auf die Patenterteilung: **16.01.1991**
(21) Anmeldenummer: 84113955.3
(22) Anmeldetag: 17.11.1984
(51) Int. Cl.: H01P 1/12

(54) **Hohlleiterschalter**
Wave guide switch
Commutateur à guide d'ondes

(30) Priorität: 22.12.1983 DE 3346449; 05.05.1984 DE 3416704
(43) Veröffentlichungstag der Anmeldung: 10.07.1985
(73) Patentinhaber: TELDIX GmbH, D-69046 Heidelberg (DE)
(72) Erfinder: Ruff, Gerd, D-6900 Heidelberg 1 (DE); Auer, Werner, Dr. Ing., D-6901 Wiesenbach (DE)
(74) Vertreter: Wiechmann, Manfred, Dipl.-Ing.

(56) Entgegenhaltungen:
- DE-A- 2 633 533
- DE-A- 2 924 969
- FR-A- 2 526 993
- US-A- 2 780 113
- US-A- 4 370 631

## Beschreibung

Die Erfindung betrifft einen Hohlleiterschalter mit den Merkmalen des Oberbegriffs des Patentanspruchs 1.

Aus der DE-OS 29 24 969 ist ein Hohlleiterschalter mit vier Hohlleilteranschlüssen und einem Rotor, der drei Hohlleiterverbindungstrekken aufweist, bekannt. Der Schalter ermöglicht eine kreuzweise Verbindung für zwei gleichzeitig anzuschließende HF-Signale, wenn der Rotor eine erste oder mittlere Stellung einnimmt. Außerdem gibt es zwei um 45° davon abweichende Stellungen, in denen jeweils zwei benachbarte Anschlußstellen miteinander verbunden sind. Zur Drehung des Schalters ist eine Schrittmotor vorgesehen, der den Rotor in die Schaltstellungen dreht. Rastglieder, beispielsweise Schrauben, werden dazu benutzt, die Stellung des Rotors festzulegen.

Es hat sich gezeigt, daß eine exakte Zuordnung vom Rotor zu den Anschlußflanschen zur Vermeidung von Verlusten gewährleistet sein muß. Ein radialer oder axialer Versatz der Hohlleiterverbindungsstrecken zu den Anschlüssen bewirkt eine Dämpfung bzw. eine Minderung des Übertragungsfaktors. Mit den üblichen Schraubenanschlägen kann die erforderliche Genauigkeit nicht erreicht werden.

Aus der DE-OS 33 15 682 ist ein Winkelstellglied mit zwei Schaltstellungen bekannt. Der Rotor dieses Winkelstellglieds besitzt einen permanentmagnetischen Nord- und einen permanentmagnetischen Südpol. Ein Gehäuse trägt Polelemente mit Spulen und Polstücken. Durch entsprechende Erregung der Spulen ist eines der Polstücke immer ein Nordpol, während die anderen beiden Polstücke in ihrer Polarität gleichzeitig geändert werden. Der Rotor dieses Winkelstellglieds besitzt daher zwei stabile Positionen, die um 120° zueinander versetzt sind. Die Rotorbewegung kann durch mechanische Anschläge 15° vor den stabilen Positionen begrenzt werden, um auf diese Weise die maximale Winkelbewegung auf 90° zu begrenzen.

Das Winkelstellglied ist mit einem Hohlleiterschalter gekoppelt. Der Hohlleiterschalter stellt in jeder der beiden Positionen einen anderen Mikrowellenpfad her.

Die Aufgabe der Erfindung besteht darin, einen Hohlleiterschalter zu schaffen, bei dem der Rotor mit hoher Genauigkeit und mit kurzer Schaltzeit in mindestens drei Schaltstellungen gedreht und dort mittels permanentmagnetischer Rastglieder fixiert wird, wobei elektrische Verluste vermieden werden sollen.

Diese Aufgabe wird durch die im Anspruch 1 angegebenen Merkmale gelöst.

Durch die Erfindung wird gewährleistet, daß der Rotor nicht in die bestimmte Rotorstellung bzw. Schaltstellung einschwingt und nach Beendigung des Einschwingvorgangs arretiert wird, sondern nach einer Vorausrichtung durch den Motor durch magnetischen Anziehungskräfte in die Schaltstellung bewegt und gleichzeitig durch die erzeugten Kräfte fixiert wird.

Der Rotor des Hohlleiterschalters wird mittels eines Motors, z.B. eines Schrittmotors oder eines einfachen Momentengebers, in die Nähe der Sollstellungen gebracht. Die Verstellung des Rotors von hier in die Sollstellung und die Fixierung des Rotors in der Sollstellung wird unter Ausnutzung permanentmagnetischerAnziehungskräfte durchgeführt. Hierzu sind auf Rotor und Stator radial gegenüberliegend und durch den Luftspalt getrennt Permanentmagnete oder ein Permanentmagnet und ein magnetischer Rückschluß angeordnet. Wird der Rotor in eine Stellung gebracht in der eine gegenseitige Anziehung zwischen den Magnetteilen von Rotor und Stator stattfindet, dann bewirken die Magnetkräfte eine exakte Ausrichtung des Rotors in der gewünschten Sollstellung. Durch Anordnung mehrerer Magnete am Umfang können auf diese Weise mehrere Stellungen des Rotors fixiert werden.

Zur Erhöhung der Einstellsicherheit wird vorgeschlagen, einen Sensor vorzusehen, der die Rotorstellung sensiert. Dieser läßt sich beispielsweise mit Reed-Kontakt-Schaltern verwirklichen, die von einem auf dem Rotor angeordneten Permanentmagneten geschaltet werden. Selbstverständlich ist auch die Verwendung von Hall-Sensoren, optischen Sensoren oder Mikro-Schaltern denkbar.

Die Erfindung wird nachfolgend anhand eines Ausführungsbeispiels näher erläutert.

Es zeigen
Fig. 1 die schematische Darstellung eines Vierstellungsschalters in den möglichen Stellungen,
Fig. 2 ein Schnittbild eines Hohlleiterschalters,
Fig. 3 eine Magnetrastung des Rotors,
Fig. 4 einen konstruktiven Aufbau eines modularen Hohlleiterschalters.

Ein Hohlleiterschalter wie in Fig. 1 dargestellt hat die Aufgabe, verschiedene Hohlleiterwege zu verbinden bzw. zu trennen und wird beispielsweise dazu benötigt, Reserve-Mikrowellen-Einrichtungen in ein System einzuschalten, um eine defekte Einrichtung zu ersetzen, wenn eine solche Maßnahme aus Gründen der Betriebssicherheit erforderlich ist. Eine Notwendigkeit, aus Sicherheitsgründen Reserveeinrichtungen vorzusehen, die mittels Hohlleiterschaltern bei Bedarf in Betrieb genommen werden können, besteht insbesondere bei Raumflugkörpern. Der Hohlleiterschalter besteht aus einem Gehäuse 1 mit vier symmetrisch angeordneten Hohlleitereingängen A-D. Ein in dem Gehäuse angeordneter Rotor 2 ist drehbar in dem Gehäuse angeordnet und weist drei Hohlleiterdurchgänge auf. Um die Eingänge beliebig zu kombinieren, sind vier Schaltstellungen I-IV erforderlich, wobei in Stellung I die Eingänge A-C in Stellung 11 die Eingänge A-B und C-D, in Stellung 111 die Eingänge B-D und in Stellung IV die Eingänge B-C, A-D miteinander verbunden sind. Durch die würfelförmige Ausbildung des Schaltgehäuses 1 können mehrere Schalter in beliebiger Weise verkoppelt werden, so daß jede beliebige Schaltkombination verwirklicht werden kann. Es hat sich gezeigt, daß zur Erzielung geringer Übertragungsverluste eine hohe Positionsgenauigkeit des Rotors erforderlich ist. Übliche Schrittmotoren zeigen aufgrund der Schrittwinkelhysterese nicht die benötigte Genauigkeit. Es wird deshalb ein Rastglied zur Arretierung des Rotors in einer Schaltstellung angewendet.

In Fig. 2 ist ein Hohlleiterschalter in einer vollständigen Ausführung dargestellt. In dem Gehäuse 1 befinden sich der Rotor 2, die Rotorlagerung 12, 13, der Schrittmotor 14 sowie die für die Stromversorgung des Motors 14 und der Spule 5 erforderlichen Anschlußstifte 15. Der Schrittmotor 14 besteht aus statorseitig angeordneten Motorspulen 16, die derart über den Umfang des Stators verteilt sind, daß bei Ansteuerung einer bestimmten Motorspule der Rotor in eine dieser zugeordneten Schaltstellungen gedreht wird. Zur Erhöhung des Wirkungsgrades kann auch ein Spulenpaar vorgesehen werden und der auf dem Rotor angeordnete Motormagnet 17 mit axialer Magnetisierungsrichtung zweipolig ausgebildet sein. Im ersten Fall besteht der Motormagnet 17 aus einem axial gerichteten Permanentmagneten. Die Motorspulen 16 sind auf einem Rückschlußträger 18 aufgebracht. Der Rückschlußträger 18 ist mit Befestigungselementen 19 an einer Gehäuseabdeckung 20 montiert, wobei diese wiederum an dem Gehäuse 1 stirnseitig angeordnet ist. Die Rotorlagerung 12, 13 wird mit Rillenkugellager bewerkstelligt die unter Zwischenschaltung von Lagerhülsen 21, 22 auf Achsstücke des Rotors aufgeschoben sind und über eine Einstellmutter 23 vorgespannt werden. Zwischen Rotor 2 und Gehäuse 1 besteht ein Radialluftspalt von wenigen Jlm, um bei möglichst geringen Hochfrequenzverlusten ein freies Durchdrehen des Rotors zu ermöglichen.

Ein Ausführungsbeispiel der Rastung zeigt die Fig. 3. Hier ist eine Hohlleiterrotoranordnung mit einer Magnetrastung dargestellt.

Der Rotorkörper 26 ist in bekannter Weise mittels einer Lagerung in dem Statorkörper 27 befestigt. Die HF-Kanäle sowie die Lagerung und der Motor zum Verdrehen des Rotorkörpers sind in dieser Draufsichtdarstellung nicht eingezeichnet. Der Rotorkörper trägt einen Permanentmagneten 28 der von einem Jochteil 29 umgeben ist. Auf dem Stator ist ein erstes Rückschlußelement 30 und ein weiteres Rückschlußelement 31 angeordnet. In der hier gezeigten Stellung bildet das Rückschlußelement 30 mit dem Jochteil 29 einen geschlossenen magnetischen Kreis der nur durch den Luftspalt zwischen Rotorkörper 26 und Statorkorper 27 unterbrochen wird. Durch die besondere, polschuhartige Ausbildung der Pole von Jochteil 29 und Rückschlußelement 30 wird der Rotorkörper 26 durch die wirkenden Magnetkräfte in der gezeigten Lage mit hoher Genauigkeit gehalten. Ein weiteres Rückschlußelement 31 das um 45° versetzt zum dem ersten angeordnet ist, ermöglicht die Einstellung des Rotorkörpers 26 in eine um 45° zur Ausgangsposition gedrehten Zwischenstellung. Ein Motor (nicht dargestellt) verstellt den Rotor in die Nähe der Sollstellungen. Von hier übernehmen die Rastglieder das Verdrehen in die Sollstellungen und die Fixierung des Rotors in den Sollstellungen. Das Antriebsmoment des Motors muß dabei das Abzugsmoment des Permanentmagneten 28 überwinden.

Die Endanschläge 32, 33 sind ebenfalls magnetisch wirkend aufgebaut und besitzen je einen Permanentmagneten 28 der eine Anziehungskraft auf den Rotor 26 ausübt sobald sich dieser mit einem der ferromagnetischen Rückschlußplättchen 34, 35 in der Nähe der Permanentmagnete 28 befindet. Die genaue Zuordnung der Rotorstellung zum Stator 27 ist dann gegeben, wenn eines der Rückschlußplättchen 34 bzw. 35 auf einer der Anschlagflächen 36 bzw. 37 anliegt. Der Rotorkörper 26 läßt sich damit in vier definierte Stellungen bewegen. Selbstverständlich ist die Anzahl der Schaltstellungen variabel ebenso wie der Verdrehwinkel. In dem hier gezeigten Beispiel sind die Stellungen 0°, 45°, 90° und -45° fixierbar.

Es ist zweckmäßig, eine Rückmeldung der Schalterstellung zu erzeugen. Dies geschieht beispielsweise durch Anwendung üblicher Positionssensoren, Lichtschranken, Reed-Schalter o.ä. Damit werden Schaltfehler, die zu einem Ausfall der HF-Elektronik führen können, vermieden.

Fig. 4 zeigt den Aufbau eines modular aufgebauten Hohlleiterschalters.

Das Schalterteil 101 besteht aus dem Gehäuse 105, das mit den entsprechenden Hohlleilteröffnungen versehen ist, dem darin befindlichen Rotor 106 und einer stirnseitigen Andeckung 107. Der Rotor 106 weist einen stiftförmigen Ansatz 108 auf, der die Adaption mit der Lagereinheit 103 bewirkt. Die Lagereinheit 103 besteht aus einem Lagergehäuse 109, einem Lagerring 110, axial verspannte Schulterkugellager 111, 112, einer Welle 113 und einem Spannring 114. Durch die Verspannung der Kugellager 111, 112 mittels des Spannrings 114 gegen eine Anschlagfläche 115 der Welle 113 wird eine spielfreie und durch Verwendung eines Werkstoffs für alle Lagerteile eine Lagerung mit einer unabhängig von der Umgebungstemperatur konstanten Vorspannung erzielt.

Der Motor 102 besteht aus dem Statorteil 116 mit Spulenträger 117 und Spulen 118. Das Statorteil 116 ist innerhalb einer topfförmigen Öffnung des Lagergehäuses 109 befestigt. Das Rotorteil 119 des Motors 102 besteht aus einem Magnetträger 120 und permanentmagnetischen Segmenten 121. Das Rotorteil 119 ist direkt auf der Welle 113 der Lagereinheit 113 mittels einer Schraubverbindung 122 befestigt. Mit einer Abdeckplatte 123 wird der Motor 102 und die Lagereinheit 103 stirnseitig verschlossen und somit gegen äußere Einflüsse wirksam geschützt.

Durch den modularen Aufbau des Hohlleiterschalters ist eine leichte Austauschbarkeit der einzelnen Elemente ohne Genauigkeitsverlust möglich. Außerdem kann durch Auswahl der einzelnen Elemente eine Anpassung des Schalters an beliebige Anwendungsfälle vorgenommen werden.

### Bezugszeichenliste

1 Gehäuse
2 Rotor
3 Rastglied
12
Rotorlagerung
13
14 Schrittmotor
15 Anschlußstifte
16 Motorspulen
17 Motormagnet
18 Rückschlußträger
19 Befestigungselemente
20 Gehäuseabdeckung
21 Lagerhülsen
22
23 Einstellmutter
24 Paßstift
25
26 Rotorkörper
27 Statorkörper
28 Permanentmagnet
29 Jochteil
30 Rückschlußelement
31
32 Endanschlag
33
34 Rückschlußplättchen
35
36 Anschlagfläche
37
38 Grundkörper
101 Schaltereinheit
102 Motor
103 Lagereinheit
104 Schaltereinheit
105 Gehäuse
106 Rotor
107 Abdeckung
108 Ansatz
109 Lagergehäuse
110 Lagerring
111 Schulterkugellager
112
113 Welle
114 Spannring
115 Anschlagfläche
116 Statorteil
117 Spulenträger
118 Spulen
119 Rotorteil
120 Magnetträger
121 Segmente
122 Schraubverbindung
123 Abdeckplatte

## Patentansprüche

1. Hohlleiterschalter mit einem Gehäuse (1), auf dessen Umfang wenigstens drei Hohlleiter-Anschlüsse vorgesehen sind (A, B, C, D), und mit einem in dem Gehäuse angeordneten, in zwei durch Anschläge bestimmte Endstellungen und wenigstens eine Zwischenstellung einstellbaren Rotor (2, 26) der wenigstens ein Hohlleiterelement zur Verbindung von wenigstens einem Hohlleiter-Anschlußpaar in jeder Rotorstellung enthält, wobei ein Motor zum Antrieb des Rotors und Rastglieder zur Fixierung des Rotors in der jeweiligen End-bzw. Zwischenstellung vorgesehen sind, dadurch gekennzeichnet, daß in der wenigstens einen Zwischenstellung je ein permanentmagnetisches Rastglied (3) wirksam ist, das durch die Wirkung wenigstens eines Permanentmagneten den Rotor in die Zwischenstellung zwingt, daß in den Endstellungen weitere permanent-magnetische Rastglieder wirksam sind, die den Rotor (26) an die Anschläge (32, 33) pressende Permanentmagnete (28) enthalten, daß der Rotor des Hohlleiterschalters bei einer Ansteuerung des Motors durch diesen in den magnetisch wirksamen Bereich des zugehörigen Rastglieds (28, 33, 37; 3; 28, 32, 36) einstellbar ist und daß mittels der permanentmagnetischen Wirkung des Rastglieds (28, 33, 37; 3; 28, 32, 36) der Rotor (26) in die jeweilige End-bzw. Zwischen stellung bewegbar ist und dort fixiert wird.

2. Hohlleiterschalter nach Anspruch 1, dadurch gekennzeichnet, daß jedes Rastglied (3) einer Zwischenstellung aus zwei sich in der Zwischenstellung einander gegenüberstehenden, auf dem Rotor (26) und auf dem Stator (27) angeordneten, entgegengesetzt gepolten, Permanentmagneten aufgebaut ist.

3. Hohlleiterschalter nach Anspruch 1, dadurch gekennzeichnet, daß jedes Rastglied (3) einer Zwischenstellung aus einem auf dem Rotor (26) oder auf dem Stator (27) angeordneten Permanentmagneten (28) und aus einem in der Zwischenstellung dem Permamentmagneten (28) gegenüberliegend angeordneten ferromagnetischen Teil (30) als Rückschlußelement aufgebaut ist.

4. Hohlleiterschalter nach den Ansprüchen 1 bis 3, dadurch gekennzeichnet, daß die Anschläge der Endstellungen aus jeweils zwei auf dem Rotor (26) oder auf dem Stator (27) angeordneten entgegengesetzt gepolten Permanentmagneten aufgebaut sind.

5. Hohleiterschalter nach den Ansprüchen 1 bis 3, dadurch gekennzeichnet, daß die Anschläge der Endstellungen aus jeweils einem auf dem Rotor (26) oder auf dem Stator (27) angeordneten Permanentmagneten (28) und aus einem auf dem Stator (27) oder auf dem Rotor (26) angeordneten ferromagnetischen Teil (34, 35) als Rückschlußelement aufgebaut sind.

6. Hohlleiterschalter nach den Ansprüchen 1 bis 5, dadurch gekennzeichnet, daß die Permanentmagnete (28) mit Polschuhen (29) versehen sind.

7. Hohlleiterschalter nach den Ansprüchen 1 bis 6, dadurch gekennzeichnet, daß die Rotorlagerung mit zwei gegenseitig verspannten Kugellagern (111, 112) erfolgt.

8. Hohlleiterschalter nach einem der vorherigen Ansprüche, dadurch gekennzeichnet, daß ein Sensor vorgesehen ist zur Erkennung der Rotorstellung.

## Revendications

1. Commutateur de guide d'onde comprenant un boîtier (1) sur la périphérie duquel sont prévus au moins trois raccords de guide d'onde (A, B, C, D) et un rotor (2, 26) logé dans le boîtier, qui peut être placé dans deux positions extrêmes définies par des butées et au moins une position intermédiaire, et qui comprend au moins un élément de guide d'onde pour établier la liaison entre au moins deux raccordements de guide d'onde dans chaque position du rotor, un moteur étant prévu pour l'entraînement du rotor et des organes de verrouillage pour immobiliser le rotor dans la position extrême ou intermédiaire considérée, caractérisé en ce que, dans au moins une position intermédiaire, agit un organe de verrouillage (3) correspondant à magnétisme permanent qui force le rotor à se placer dans la position intermédiaire sous l'action d'au moins un aimant permanent, en ce que, dans les positions extrêmes, agissent d'autres organes de verrouillage à magnétisme permanent qui comprenent des aimants permanents (28) qui appliquent le rotor (26) contre les butées (32, 33), en ce que le rotor du commutateur de guide d'onde peut être positionné, en réponse à une excitation du moteur, par cette région à action magnétique de l'organe de verrouillage correspondant (28, 33, 37; 3; 28, 32, 36) et en ce que le rotor (26) peut être placé dans la position extrême ou intermédiaire considérée et immobilisée dans cette position à l'aide de l'action à magnétisme permanent de l'organe de verrouillage (28, 33, 37; 3; 28, 32, 36).

2. Commutateur de guide d'onde selon la revendication 1, caractérisé en ce que chaque organe de verrouillage (3) d'une position intermédiaires est composé de deux aimants permanents à pôles opposés, qui se font face dans la position intermédiaire et qui sont montés sur le rotor (26) et sur le stator (27).

3. Commutateur de guide d'onde selon la revendication 1, caractérisé en ce que chaque organe de verrouillage (3) d'une position intermédiaire est composé d'un aimant permanent (28) monté sur le rotor (26) ou sur le stator (27) et d'une partie ferromagnétique (33) constituant un élément de fermeture du circuit, qui est montée en face de l'aimant permanent (28) dans la position intermédiaire.

4. Commutateur de guide d'onde selon les revendications 1 à 3, caractérisé en ce que les butées des positions extrêmes sont composées chacune de deux aimants permanents de pôles opposés disposés sur le rotor (26) ou sur le stator (27).

5. Commutateur de guide d'onde selon les revendications 1 à 3, caractérisé en ce que les butées des positions extrêmes sont composées chacune d'un aimant permanent (28) monté sur le rotor (26) ou sur le stator (27) et d'une partie ferromagnétique (34, 36) jouant le rôle d'élément de fermeture de circuit et montée sur le stator (27) ou le rotor (26).

6. Commutateur de guide d'onde selon les revendications 1 à 5, caractérisé en ce que les aimants permanents (28) sont munis de pièces polaires (29).

7. Commutateur de guide d'onde selon les revendications 1 à 6, caractérisé en ce que le montage sur palier du rotor s'effectue à l'aide de deux roulements à billes (111, 112) serrés l'un contre l'autre.

8. Commutateur de guide d'onde selon une des revendications précédentes, caractérisé en ce qu'il est prévu un capteur pour la reconnaissance de la position du rotor.

## Claims

1. A hollow waveguide switch with a casing (1), on the periphery of which are provided at least three hollow waveguide connectors (A, B, C, D) and with a rotor (2, 26) which is arranged in the casing and may be put into two end positions determined by stops and into at least one intermediate position, said rotor consisting of at least one hollow waveguide element for the connection of at least one hollow waveguide connector pair in each rotor position, in which a motor for driving the rotor is provided as are looking elements for fixing the rotor in the respective end or intermediate position, characterised in that in that in that at least one intermediate position a permanent magnet locking element (3) is effective, which forces the rotor into the intermediate position by the action of at least one permanent magnet, that in the end positions other permanent magnet locking elements are effective and consist of permanent magnets (28) pressing the rotor (26) on to the stops (32, 33), that the rotor of the hollow waveguide switch may be put into the magnetically effective region of the related locking element (28, 33, 37; 3; 28, 32, 36) by control of the motor and that with the aid of the permanent magnet action of the locking element (28, 33, 37; 3; 28, 32, 36) the rotor (26) may be moved into the respective end or intermediate position and is fixed there.

2. A hollow waveguide switch according to claim 1, characterised in that each locking element (3) of an intermediate position is built up from permanent magnets of opposite polarity, arranged on the rotor (26) and on the stator (27) and lying opposite each other in the intermediate position.

3. A hollow waveguide switch according to claim 1, characterised in that each locking element (3) of an intermediate position is built up from one permanent (38) arranged on the rotor (26) or on the stator (27) and from one ferromagnetic part (30) as a flux return element, which is arranged in the intermediate position opposite the permanent magnet (28).

4. A hollow waveguide switch according to claims 1 to 3, characterised in that the stops of the end positions are built up from in each case two permanent magnets of opposite polarity arranged on the rotor (26) or on the stator (27).

5. A hollow waveguide switch according to claims 1 to 3, characterised in that the stops of the end positions are built up from in each case one permanent magnet (28) arranged on the rotor (26) or on the stator (27) and from one ferromagnetic part (34, 35) as a flux return element, which is arranged on the stator (27) or on the rotor (26).

6. A hollow waveguide switch according to claims 1 to 5, characterised in that the permanent magnets (280 are provided with pole shoes (26).

7. A hollow waveguide switch according to claims 1 to 6, characterised in that the rotor mounting is effected with two mutually tensioned ball bearings (111, 112).

8. A hollow waveguide switch according to any one of the preceding claims, characterised in that a sensor is provided for identifying the rotor position.
